# EUROPÄISCHE PATENTSCHRIFT

(11) **EP 1 438 512 B1**
(45) Veröffentlichungstag und Bekanntmachung des Hinweises auf die Patenterteilung: **21.03.2007**
(21) Anmeldenummer: 02772345.1
(22) Anmeldetag: 24.09.2002
(51) Int. Cl.: F04D 29/16

(54) **VORRICHTUNG ZUM EINSATZ IN EINER GEBLÄSEANORDNUNG**
DEVICE FOR APPLICATION IN A FAN ARRANGEMENT
DISPOSITIF A APPLIQUER DANS UN ENSEMBLE VENTILATEUR

(30) Priorität: 01.10.2001 DE 10148510
(43) Veröffentlichungstag der Anmeldung: 21.07.2004
(73) Patentinhaber: BSH Bosch und Siemens Hausgeräte GmbH, 81739 München (DE)
(72) Erfinder: SEITH, Thomas, 97616 Bad Neustadt (DE); GÖRIG, Diethard, 97638 Mellrichstadt (DE)
(86) Internationale Anmeldenummer: PCT/EP2002/010754
(87) Internationale Veröffentlichungsnummer: WO 2003/029657

(56) Entgegenhaltungen:
- EP-A- 1 048 261
- DE-A- 2 109 409
- DE-A- 19 855 905
- PATENT ABSTRACTS OF JAPAN vol. 1995, no. 11, 26. Dezember 1995 (1995-12-26) & JP 07 208390 A (HITACHI LTD), 8. August 1995 (1995-08-08)

## Beschreibung

Die vorliegende Erfindung betrifft eine Dichtung zum Einsatz in einer Gebläseanordnung, insbesondere zum Einsatz in einer Gebläseanordnung für ein Haushaltgerät sowie eine Gebläseanordnung.

Unter den Begriff des Haushaltgerätes fallen u.a. Bodenpflegegeräte und Dunstabzugshauben. In den vorstehend beispielhaft genannten Haushaltgeräten werden Gebläseanordnungen eingesetzt, die über einen weiten Bereich einer jeweiligen Förderleistung einstellbar sind.

Aus der DE-21 09 409 A und der DE 197 17 154 sind Gebläseanordnungen mit einem Elektromotor und einem drehfest mit einer Motorabtriebswelle verbundenen Zentrifugalgebläserad bekannt. Bei derartigen Gebläseanordnungen ist das Zentrifugalgebläserad u.a. zur Ausbildung eines gerichteten Luftstroms von einem Gebläsegehäuse umgeben, das sich von einer Einströmöffnung her zu dem motorischen Antrieb kegelstumpfartig weitet. In der Einströmöffnung ist zur Verminderung von Rückströmverlusten und damit verbundener Leistungseinbußen der Gebläseanordnung eine Dichtung zum weitgehenden Ausfüllen eines Luftspaltes zwischen dem Zentrifugalgebläserad und der Innenseite des Gebläsegehäuses angeordnet.

Aus einem weiteren Stand der Technik gemäß DE 198 55 905 A1 ist bekannt, im Bereich der Einlassöffnung an der Gehäuseklappe ein Dichtelement vorzusehen, das derart an der radial inneren Umfangskante der Deckscheide anliegt, dass es sich einschleift.

Bei einem Einbau einer derartigen Gebläseanordnung insbesondere in einem Bodenpflegegerät, wie beispielsweise einem Staubsauger, mit einer hohen Lüftförderleistung und einer möglichst hohen Saugkraft treten dennoch weitere Dichtigkeitsprobleme auf. Diesen Problemen kann derzeit nur durch recht umständliche Befestigungs-, Fixierungs- und Abdichtungsmaßnahmen begegnet werden. Hierzu sind viele-Einzelteile erforderlich, die in einem arbeitszeitaufwendigen Fertigungsprozeß montiert werden müssen.

Schließlich sei noch auf die EP 1 048 261 A hingewiesen.

Es ist Aufgabe der vorliegenden Erfindung, eine Dichtung der genannten Art unter Verbesserung ihrer Aufnahme und Abdichtung gerade für einen Einsatz in einem Staubsauger weiterzubilden.

Diese Aufgabe wird erfindungsgemäß durch eine Dichtung mit den Merkmalen von Anspruch 1 und eine dementsprechend ausgerüstete Gebläseanordnung nach Anspruch 14 gelöst.

Eine erfindungsgemäße Dichtung sieht demnach vor, daß die Dichtung als Dichtring ausgebildet ist und der Dichtring aus dem Gebläsegehäuse heraus mit einem Pufferteil verbunden ist, das die Einströmöffnung abdichtend umgibt. Damit ist einerseits weiterhin ein Dichtring im Bereich einer Einströmöffnung der Gebläseanordnung angeordnet, der zur Abdichtung eines Luftspaltes zwischen einem Zentrifugalgebläserad und einer Innenseite eines Gebläsegehäuses dient. Dieser Dichtring ist nun jedoch aus dem Gebläsegehäuse heraus erstreckend ausgebildet und mit einem Pufferteil verbunden, das die Einströmöffnung als Lagerelement umschließt. Es ist damit erfindungsgemäß nur noch ein Teil vorhanden, das auf den Bereich der Einströmöffnung der Gebläseanordnung beschränkt ist.

In einer Weiterbildung der Erfindung ist eine Außenkontur des Pufferteils einer Innenkontur einer abzudichtenden Gehäuse Öffnung angepaßt. Damit erfüllt das Pufferteil neben der Aufgabe einer einseitigen Lagerung der Gebläseanordnung auch die Aufgaben der Fixierung und der Abdichtung der Gebläseanordnung in einer vorgegebenen Öffnung.

Das Material des Dichtrings ist in einer Einbaulage an dem Gebläsegehäuse zum Einschleifen durch ein Zentrifugalgebläserad geeignet ausgebildet. Auf Einzelheiten des Einschleifens wird an dieser Stelle auf die Offenbarung der DE 19717 154 verwiesen.

Das Material des Pufferteils ist elastisch. So ist es für die vorstehend genannten Aufgaben der Lagerung, Fixierung und Abdichtung gut geeignet. Insbesondere muß der Pufferteil in dieser Form nicht als Dichtungsmasse aufgetragen werden, die erst vor Ort an dem Gebläsegehäuse aushärtet.

Vorteilhafterweise ist der Pufferteil außerhalb der Einströmöffnung konisch verjüngt ausgebildet. So ist das Einführen der Gebläseanordnung in eine Aufnahme erleichtert.

In einer bevorzugten Ausbildungsform der Erfindung sind der Dichtring und der Pufferteil als einstückiger Körper und auch einstoffig ausgebildet. Damit werden Fertigungs- und Montageaufwand erheblich reduziert. Auch vereinfacht sich ein Einbau, wie nachfolgend noch anhand eines Ausführungsbeispiels unter Bezugnahme auf die Zeichnung beschrieben wird. Dementsprechend wird die einstückige Kombination aus Dichtring und Pufferteil nachfolgend nur noch als Dichtungs Körper bezeichnet.

Das Material des Dichtungs Körpers weist vorzugsweise eine Härte von ca. 40 bis ca. 50 Shore auf. Femer weist es eine Festigkeit von ca. 10 bis ca. 20 N/mm² und/oder eine Elastizität von ca. 40 bis ca. 60% auf und läßt vorzugsweise eine Dehnung von ca. 150 bis ca. 300% zu. Das Material des Dichtungs Körpers ist insbesondere so auszuwählen, dass die vorstehend genannten Werte auch nach Alterung unter den Betriebsbedingungen in einem Bodenpflegegerät bei andauernder Schwingungsbelastung und erhöhten Temperaturen eingehalten bleiben.

In einer bevorzugten Ausbildungsform der Erfindung ist der Pufferteil zur Einstellung einer von dem Dichtring abweichenden Elastizität mit mindestens einer Ausnehmung versehen. Diese Ausnehmungen sind vorzugsweise in Form ungefähr äquidistanter Sacklöcher in dem Pufferteil vorgesehen.

Eine erfindungsgemäße Dichtung ermöglicht die erleichterte Aufnahme einer Gebläseanordnung auch in der beengten Umgebung und den schwierigen Einbauverhältnissen in Innenraum eines Bodenpflegegerätes. Gleichzeitig wird unter Senkung der einzelnen, an dem Einbau beteiligten Elemente eine neue Abdichtung zwischen dem Gebläsegehäuse bzw. einer Gebläsehaube und dem Zentrifugalgebläserad bei einer Optimierung der Gebläseleistungsdaten geschaffen, insbesondere unter Senkung der auftretenden Verluste. Die nachfolgend noch anhand eines Ausführungsbeispiels erläuterte Erfindung zeichnet sich besonders dadurch aus, daß zum inneren und äußeren Abdichtung keine gesonderten Bauteile benötigt werden. Gleichzeitig wird eine individuell einstellbare Kompensation in der Fertigung stets auftretender Toleranzen zwischen feststehenden und rotierenden Gebläseteilen geschaffen. Die Lagerung und gleichzeitige Fixierung einer erfindungsgemäßen Dichtung durch den Pufferteil erzielt zudem eine wesentliche Geräuschdämpfung. Dabei ist eine Materialauswahl in weiten Parameterbereich möglich, wobei insbesondere die vorgeschlagenen konstruktiven Maßnahmen eine weitgehend unabhängige Einstellung der Federsteifigkeit der Dichtrings und des Pufferteils ermöglichen.

Nachfolgend werden Ausführungsbeispiele der Erfindung anhand der Zeichnung mit einer ergänzenden Nennung weiterer Vorteile näher erläutert. In der Zeichnung zeigt:
- Figur 1:: eine skizzierte Schnittdarstellung eines Staubsaugergehäuses entlang einer Längsachse;
- Figur 2:: einen vergrößerten Ausschnitt von Figur 1;
- Figur 3:: eine Schnittdarstellung des Körpers aus Dichtring und Puffer,
- Figur 4:: einen vergrößerten Ausschnitt von Figur 3;
- Figur 5:: eine dreidimensionale Ansicht des Körpers von Figur 3.

In der Abbildung von Figur 1 ist eine Schnittdarstellung entlang einer Längsachse eines Staubsaugergehäuses SG unter Verwendung einer erfindungsgemäßen Dichtung 1 dargestellt. Das Staubsaugergehäuse SG unterteilt sich einem eingesaugten Luftstrom L folgend in eine Staubkammer SK, die durch eine Trennwand TW mit einem oder mehreren Filtern F von einem Motorraum MR getrennt ist. In der Trennwand TW ist ein Luftleittrichter LT als platzsparende und strömungsöptimierte Anpassung der Luftstroms L zur Überleitung in ein Gebläse G vorgesehen.

In der Ausschnittsvergrößerung von Figur 2 ist ein Bereich um einen Motor M in dem Motorraum MR dargestellt. Durch Pfeile P1 und P2 sind zwei Lagerstellen des Motors M in dem Motorraum MR bzw. in dem Luftleittrichter LT der Trennwand TW und einer gegenüberliegenden hinteren Wand des Motorraums MR gekennzeichnet. Hier ist nun im Schnitt auch die Form einer erfindungsgemäßen Dichtung bzw. eines Dichtungs Körpers 1 zu erkennen, der als eine der beiden Lagerstellen dient.

Zur Fixierung ist der Dichtungs Körper 1 in dem Bereich einer Einströmöffnung E klemmend auf einem Randbereich eines Gebläsegehäuses GG angeordnet. In einem Grenzbereich zwischen einem Endbereich des Gebläsegehäuses GG und einem Zentrifugallüfterrades LR bildet der Dichtungs Körper 1 in der Einströmöffnung E einen Dichtring 2 aus. Durch individuelles Einschleifen des Dichtrings 2 an dem jeweiligen Zentrifugallüfterrad LR wird ein optimierter und weitgehend wirbelfreier Übergang von dem Saugbereich in ein Laufrad stattfinden. Damit wird der Wirkungsgrad des so ausgerüsteten Gebläses opitmiert.

Der Dichtungs Körper 1 erstreckt sich dann aus der Einströmöffnung E heraus und umschließt die Einströmöffnung E radial unter Ausbildung eines Pufferteils 3. Damit ist der Dichtungs Körper 1 zu dem Staubraum hin geschlossen und an einem äußeren Umfang U einem Innendurchmesser im Anschlußbereich des Luftleittrichters LT angepaßt ausgebildet. Damit ist das Gebläse mit dem daran fest montierten Motor M abdichtend mit dem Luftleittrichter LT und somit an der Trennwand TW zu dem Staubraum SR hin angeordnet.

Damit dient der in den Abbildungen der Zeichnung dargestellte Dichtungs Körper 1 zugleich als Dichtring 2 bzw. als Abdichtung zwischen Gebläsegehäuse GG und dem Zentrifugallüfterrad LR und auch als abdichtende Lagerung des Gebläsegehäuses GG an der Trennwand TW. Der Pufferteil 3 dient dem Ausgleich von Toleranzen und senkt zudem die im Betrieb auftretenden Geräusche. Zudem werden Schwingungen und eine Schwingneigung der Anordnung aus Gebläse G und Motor M durch eine Abstimmung einer Federsteifigkeit des Materials im Bereich des Pufferteils 3 gemindert.

Die zur Einstellung und Abstimmung der Federsteifigkeit des Pufferteils 3 ergriffenen konstruktiven Maßnahmen werden im Detail in den Abbildungen der Figuren 3 bis 5 dargestellt. Zur Aufnahme des Randbereich des Gebläsegehäuses GG an der Einströmöffnung E ist ein radial verlaufender Einstich 4 vorgesehen. Ausnehmungen 5, hier als Sackbohrungen ausgeführt, stellen die Federsteifigkeit des Materials im Bereich des Pufferteils 3 ein.

Zur Materialauswahl und sonstigen Einstellungen und Parametern wird an dieser Stelle auf die Beschreibungseinleitung verwiesen, wobei insgesamt ein gummiartiges Material bevorzugt eingesetzt wird.

## Patentansprüche

1. Dichtung zum Einsatz in einer Gebläseanordnung, die insbesondere zum direkten Antrieb durch einem Elektromotor ausgebildet ist,
wobei in der Gebläseanordnung ein Zentrifugalgebläserad (LR) drehfest mit einer Antriebswelle verbundenen ist, das Zentrifugalgebläserad (LR) u.a. zur Ausbildung eines gerichteten Luftstroms von einem Gebläsegehäuse (GG) umgeben ist,
in einer Einströmöffnung ein Dichtring (2) zum weitgehenden Ausfüllen eines Luftspaltes zwischen dem Zentrifugalgebläserad und der Innenseite des Gebläsegehäuses angeordnet ist,
**dadurch gekennzeichnet,**
**daß** der Dichtring (2) aus dem Gebläsegehäuse (GG) heraus mit einem Pufferteil (3) verbunden ist, das die Einströmöffnung (E) abdichtend umgibt.

2. Dichtung nach Anspruch 1, **dadurch gekennzeichnet, daß** eine Außenkontur des Pufferteils (3) einer Innenkontur einer abzudichtenden Gehäuse Öffnung angepaßt ist.

3. Dichtung nach einem oder beiden der vorhergehenden Ansprüche, **dadurch gekennzeichnet, daß** der Dichtring (2) aus einem Material besteht, welches zum Einschleifen durch das Zentrifugalgebläserad (LR) in einer Einbaulage an dem Gebläsegehäuse (GG) geeignet ist.

4. Dichtung nach einem oder mehreren der vorhergehenden Ansprüche, **dadurch gekennzeichnet, daß** das Material des Pufferteils (3) elastisch ist.

5. Dichtung nach einem oder mehreren der vorhergehenden Ansprüche, **dadurch gekennzeichnet, daß** der Dichtring (2) und das Pufferteil (3) einen einstückigen Dichtungs körper (1) bilden, der einstoffig ist.

6. Dichtung nach einem oder mehreren der vorhergehenden Ansprüche, **dadurch gekennzeichnet, daß** das Pufferteil (3) außerhalb der Einströmöffnung (E) konisch verjüngt ausgebildet ist.

7. Dichtung nach einem oder mehreren der vorhergehenden Ansprüche, **dadurch gekennzeichnet, daß** das Material des Dichtungs Körpers (1) eine Härte von ca. 40 bis ca. 50 Shore aufweist.

8. Dichtung nach einem oder mehreren der vorhergehenden Ansprüche, **dadurch gekennzeichnet, daß** das Material des Dichtungs Körpers (1) eine Festigkeit von ca. 10 bis ca. 20 N/mm² aufweist.

9. Dichtung nach einem oder mehreren der vorhergehenden Ansprüche, **dadurch gekennzeichnet, daß** das Material des Dichtungs Körpers (1) eine Elastizität von ca. 40 bis ca. 60% aufweist.

10. Dichtung nach einem oder mehreren der vorhergehenden Ansprüche, **dadurch gekennzeichnet, daß** das Material des Dichtungs Körpers (1) eine Dehnung von ca. 150 bis ca. 300% zuläßt.

11. Dichtung nach einem der Ansprüche 7 bis 10, **dadurch gekennzeichnet, daß** das Material des Dichtungs Körpers (1) die in den Ansprüchen 7 bis 10 genannten Werte auch nach Alterung unter den Betriebsbedingungen in einem Bodenpflegegerät bei andauernder Schwingungsbelastung und erhöhten Temperaturen einhält.

12. Dichtung nach einem oder mehreren der vorhergehenden Ansprüche, **dadurch gekennzeichnet, daß** der Pufferteil (3) zur Einstellung einer von dem Dichtring (2) abweichenden Elastizität mit mindestens einer Ausnehmung (5) versehen ist.

13. Dichtung nach Anspruch 12, **dadurch gekennzeichnet, daß** mehrere Ausnehmungen (5) in Form ungefähr äquidistanter Sacklöcher vorgesehen sind.

14. Gebläseanordnung, **dadurch gekennzeichnet, daß** sie unter Verwendung einer Dichtung nach einem der vorhergehenden Anspruch aufgebaut ist.

## Claims

1. Seal for use in a fan arrangement, which is constructed particularly for direct drive by an electric motor, wherein a centrifugal fan wheel (LR) is connected in rotationally fast manner with a drive shaft in the fan arrangement, the centrifugal fan wheel (LR) is surrounded by a fan housing (GG) for, inter alia, formation of a directional air flow, and a sealing ring (2) for substantially filling an air gap between the centrifugal fan wheel and the inner side of the fan housing is arranged in an inflow opening, **characterised in that** the sealing ring (2) is connected, out of the fan housing (GG), with a buffer part (3) which sealingly surrounds the inflow opening (E).

2. Seal according to claim 1, **characterised in that** an outer contour of the buffer part (3) is adapted to an inner contour of a housing opening to be sealed.

3. Seal according to one or both of the preceding claims, **characterised in that** the sealing ring (2) consists of a material which is suitable for bedding in by the centrifugal fan wheel (LR) in an installed position at the fan housing (GG).

4. Seal according to one or more of the preceding claims, **characterised in that** the material of the buffer pat (3) is resilient.

5. Seal according to one or more of the preceding claims, **characterised in that** the sealing ring (2) and the buffer part (3) form an integral sealing body (1), which is of a single material.

6. Seal according to one or more of the preceding claims, **characterised in that** the buffer part (3) is formed outside the inflow opening (E) to be conically tapering.

7. Seal according to one or more of the preceding claims, **characterised in that** the material of the sealing body (1) has a Shore hardness of approximately 40 to approximately 50.

8. Seal according to one or more of the preceding claims, **characterised in that** the material of the sealing body (1) has a strength of approximately 10 to approximately 20 N/mm².

9. Seal according to one or more of the preceding claims, **characterised in that** the material of the sealing body (1) has an elasticity of approximately 40 to approximately 60%.

10. Seal according to one or more of the preceding claims, **characterised in that** the material of the sealing body (1) has a percent elongation of approximately 150 to approximately 300%.

11. Seal according to one of claims 7 to 10, **characterised in that** the material of the sealing body (1) retains the values stated in claims 7 to 10 even after ageing under the operating conditions in a floor cleaning appliance with constant oscillatory loading and elevated temperatures.

12. Seal according to one or more of the preceding claims, **characterised in that** the buffer part (3) is provided with at least one recess (5) for setting an elasticity different from the sealing ring (2).

13. Seal according to claim 12, **characterised in that** several recesses (5) in the form of approximately equidistant blind holes are provided.

14. An arrangement, **characterised in that** it is constructed with use of the seal according to one of the preceding claims.

## Revendications

1. Joint pour une utilisation dans un ensemble ventilateur, qui est conçu en particulier pour l'entraînement direct par un moteur électrique, une roue de ventilateur centrifuge (LR) étant reliée dans l'ensemble ventilateur à un arbre d'entraînement de façon fixe en rotation, la roue de ventilateur centrifuge (LR) étant entourée entre autres par un boîtier de ventilateur (GG) pour la réalisation d'un flux d'air orienté, une bague d'étanchéité (2) étant disposée dans une ouverture d'entrée pour le remplissage en grande partie d'une fente d'air entre une roue de ventilateur centrifuge et le côté intérieur du boîtier de ventilateur, **caractérisé en ce que** la bague d'étanchéité (2) est reliée à la sortie du boîtier de ventilateur (GG) avec une partie tampon (3) qui entoure de façon étanche l'ouverture d'entrée (E).

2. Joint selon la revendication 1, **caractérisé en ce qu'**un contour extérieur de la partie tampon (3) est adapté à un contour intérieur d'une ouverture de boîtier à rendre étanche.

3. Joint selon l'une quelconque ou deux des revendications précédentes, **caractérisé en ce que** la bague d'étanchéité (2) est à base d'un matériau qui est approprié pour le rodage par la roue de ventilateur centrifuge (LR) dans une position de montage sur le boîtier de ventilateur (GG).

4. Joint selon l'une quelconque ou plusieurs des revendications précédentes, **caractérisé en ce que** le matériau de la partie tampon (3) est élastique.

5. Joint selon l'une quelconque ou plusieurs des revendications précédentes, **caractérisé en ce que** la bague d'étanchéité (2) et la partie tampon (3) forment un corps d'étanchéité (1) conçu dans une seule substance.

6. Joint selon l'une quelconque ou plusieurs des revendications précédentes, **caractérisé en ce que** la partie tampon (3) est réalisée de façon rétrécie en forme de cône à l'extérieur de l'ouverture d'entrée (E).

7. Joint selon l'une quelconque ou plusieurs des revendications précédentes, **caractérisé en ce que** le matériau du corps d'étanchéité (1) présente une dureté d'environ 40 à environ 50 Shore.

8. Joint selon l'une quelconque ou plusieurs des revendications précédentes, **caractérisé en ce que** le matériau du corps d'étanchéité (1) présente une solidité d'environ 10 à environ 20 N/mm².

9. Joint selon l'une quelconque ou plusieurs des revendications précédentes, **caractérisé en ce que** le matériau du corps d'étanchéité (1) présente une élasticité d'environ 40 à environ 60 %.

10. Joint selon l'une quelconque ou plusieurs des revendications précédentes, **caractérisé en ce que** le matériau du corps d'étanchéité (1) autorise un allongement d'environ 150 à environ 300 %.

11. Joint selon l'une quelconque des revendications 7 à 10, **caractérisé en ce que** le matériau du corps d'étanchéité (1) respecte les valeurs citées dans les revendications 7 à 10, même après le vieillissement dans les conditions de service dans un appareil d'entretien de sol dans le cas d'une charge d'oscillation continue et de températures élevées.

12. Joint selon l'une quelconque ou plusieurs des revendications précédentes, **caractérisé en ce que** la partie tampon (3) est dotée d'au moins un évidement (5) pour le réglage d'une intensité différente de la bague d'étanchéité (2).

13. Joint selon la revendication 12, **caractérisé en ce que** plusieurs évidements (5) sont prévus sous la forme de trous borgnes à peu près équidistants.

14. Ensemble ventilateur, **caractérisé en ce qu'**il est construit avec l'utilisation d'un joint selon l'une quelconque des revendications précédentes.
